# FASCICULE DE BREVET EUROPEEN

(11) **EP 2 888 748 B1**
(45) Date de publication et mention de la délivrance du brevet: **31.07.2019**
(21) Numéro de dépôt: 13773284.8
(22) Date de dépôt: 14.08.2013
(51) Int. Cl.: H01F 38/18, H01F 30/14

(54) **TRANSFORMATEUR TOURNANT TRIPHASE-DIPHASE A CONNEXION SCOTT**
DREIPHASIGER/ZWEIPHASIGER DREHTRANSFORMATOR MIT EINER SCOTT-VERBINDUNG
THREE-PHASE/TWO-PHASE ROTARY TRANSFORMER INCLUDING A SCOTT CONNECTION

(30) Priorité: 23.08.2012 FR 1257948
(43) Date de publication de la demande: 01.07.2015
(73) Titulaire: Safran Electrical & Power, 31702 Blagnac Cedex (FR)
(72) Inventeur: DUVAL, Cédric, F-77920 Samois Sur Seine (FR)
(74) Mandataire: David, Alain
(86) Numéro de dépôt international: PCT/FR2013/051943
(87) Numéro de publication internationale: WO 2014/029941

(56) Documents cités:
- WO-A1-2009/128724
- WO-A1-2012/055443
- FR-A1- 2 596 195

## Description

### Arrière-plan de l'invention

La présente invention se rapporte au domaine général des transformateurs. En particulier, l'invention concerne un transformateur triphasé-diphasé.

Dans certaines situations, il peut s'avérer nécessaire de transférer de façon équilibrée de l'énergie ou des signaux d'une source triphasée vers une source diphasée. Il existe des transformateurs fixes triphasés-diphasés, notamment l'un connu sous le nom de montage Scott et l'autre connu sous le nom de montage Leblanc.

La **figure 1** représente schématiquement le montage Scott. On utilise deux transformateurs monophasés 1 et 2. Le transformateur 1 comprend un primaire 3 de n₁ spires et un secondaire 6 de n₂ spires. Le transformateur 2 comprend un primaire 4 de n'₁ spires et un secondaire 7 de n₂ spires.

Sur la figure 1, on note :
- A, B et C, les point de connexion au réseau triphasé.
- Iₐ, I_{b} et I_{c} : Les courants triphasés entrant aux points A, B et C.
- V₁, I₁, V₂, I₂ : Les tensions et courants diphasés.

Le transformateur 1 a son primaire 3 de n₁ spires monté entre les bornes A et B du réseau triphasé. Le transformateur 2 a son primaire 4 de n₁' spires monté entre la borne C du réseau triphasé et le point milieu 5 du primaire 3 du transformateur 1.

Les tensions primaires sont en quadratures, il en est de même pour les tensions secondaires V₁ et V₂.

Pour un rapport n'₁= (√3/2) n₁, les tensions secondaires V₁ et V₂ sont de même valeur et sont en quadrature. Le rapport des courants est donné par : $\frac{{I}_{C}}{{I}_{2}} = \frac{2}{\sqrt{3}} \frac{{n}_{2}}{{n}_{1}}$

Lorsqu'on souhaite transférer de façon équilibrée de l'énergie ou des signaux d'une source triphasée vers une source diphasée dans des repères tournants l'un par rapport à l'autre, une solution consiste à utiliser un transformateur fixe triphasé-diphasé et deux transformateurs tournants monophasés. Une autre solution consiste à utiliser trois transformateurs tournants monophasés avec une connexion Leblanc.

Ces deux solutions nécessitent toutefois une masse et un volume importants. De plus, dans le premier cas, on rencontre des problèmes d'appel de courant lors de la mise sous tension et d'aimantation résiduelle.

Le document WO 2012/055443 A1 décrit un transformateur destiné au transfert d'alimentation électrique d'une nacelle d'une éolienne à axe horizontal vers une tour de turbine de ladite éolienne selon lequel la nacelle se trouve fixée à rotation à la tour, comprenant un enroulement primaire adapté pour une fixation à la nacelle, et un enroulement secondaire adapté pour une fixation à la tour de turbine.

Le document WO 2009/128724 A1 décrit un transformateur rotatif triphasé qui possède des enroulements primaires et secondaires.

Le document FR2596195 décrit un dispositif de transmission électrique comprenant un transformateur d'alimentation transformant les courants électriques triphasés en courant diphasés, et au moins un transformateur de distribution transformant les courants électriques diphasés en courants triphasés, ces deux transformateurs ayant un enroulement commun constitue par deux spires qui définissent le secondaire du transformateur d'alimentation et le primaire du transformateur de distribution, le secondaire de ce dernier étant disposé dans un organe amovible.

Il existe donc un besoin pour une solution améliorée permettant de transférer de façon équilibrée de l'énergie d'une source triphasée vers une source diphasée dans des repères tournants l'un par rapport à l'autre.

### Objet et résumé de l'invention

L'invention propose un transformateur tournant triphasé-diphasé comprenant un premier transformateur tournant monophasé et un deuxième transformateur tournant monophasé, le premier transformateur comprenant un premier corps en matériau ferromagnétique délimitant une première encoche annulaire d'axe A, une première bobine torique d'axe A de n'₁ spires dans la première encoche, un deuxième corps en matériau ferromagnétique délimitant une deuxième encoche annulaire d'axe A ouverte vers la première encoche, et une deuxième bobine torique d'axe A de n₂ spires dans la deuxième encoche, le deuxième transformateur comprenant un troisième corps en matériau ferromagnétique délimitant une troisième encoche annulaire d'axe A, une troisième bobine torique d'axe A de n₁ spires dans la troisième encoche, un quatrième corps en matériau ferromagnétique délimitant une quatrième encoche annulaire d'axe A ouverte vers la troisième encoche, et une quatrième bobine torique d'axe A de n₂ spires dans la quatrième encoche,
dans lequel un terminal de la première bobine est relié au point milieu de la troisième bobine,
le premier corps, ladite première bobine, le troisième corps et la troisième bobine étant fixe les uns par rapport aux autres et formant une partie triphasée du transformateur,
le deuxième corps, ladite deuxième bobine, ledit quatrième corps et la quatrième bobine étant fixe les uns par rapport aux autres et formant une partie diphasée du transformateur,
la partie triphasée et la partie diphasée étant mobiles en rotation autour de l'axe A, l'une par rapport à l'autre.

Comme le même transformateur formé de deux transformateurs tournants monophasés réalise d'une part la transformation triphasé-diphasé et d'autre part la transmission entre deux repères tournants l'un par rapport à l'autre, ces deux fonctions sont réalisées avec un volume et une masse limités. De plus, on a constaté que cette connexion permettait d'obtenir un transfert équilibré.

Selon un mode de réalisation, n'₁ = (√3/2)n₁.

Le rapport entre la section du matériau conducteur électrique de la première bobine et la section du matériau conducteur électrique de la troisième bobine peut être égal à √3. Ainsi, on peut compenser le nombre de tours différent entre les deux bobines. Cela permet un équilibrage des résistances. En cas d'éloignement différent des bobines par rapport à l'axe de rotation, ce rapport doit être réévalué en conséquence.

Selon un mode de réalisation, la deuxième bobine comprend une première demi-bobine et une deuxième demi-bobine séparées par le point milieu, les sens de bobinages des demi-bobines correspondant, pour des courants entrant par les terminaux de la deuxième bobine, à des potentiels magnétiques de sens opposés.

La partie diphasée comprend en outre au moins un ensemble de bobines triphasées. Cela permet de réaliser un transformateur à plusieurs secondaires qui peut alimenter de façon équilibrée un nombre de charges quelconque supérieur à un.

La partie triphasée peut entourer la partie diphasée par rapport à l'axe A ou inversement. Cela correspond à une réalisation appelée « en U ».

La partie triphasée et la partie diphasée peuvent être situées l'une à côté de l'autre dans la direction de l'axe A. Cela correspond à une réalisation appelée « en E » ou « en Pot ».

### Brève description des dessins

D'autres caractéristiques et avantages de la présente invention ressortiront de la description faite ci-dessous, en référence aux dessins annexés qui en illustrent des exemples de réalisation dépourvus de tout caractère limitatif. Sur les figures :
- la figure 1 est un schéma électrique d'un transformateur triphasé-diphasé fixe à connexion Scott, selon l'art antérieur,
- la figure 2 est une vue en coupe d'un transformateur tournant triphasé-diphasé, selon un premier mode de réalisation de l'invention,
- les figures 3A et 3B sont des schémas électriques représentant plusieurs variantes de connexion des bobines du transformateur de la figure 2,
- la figure 4 est une vue en coupe d'un transformateur tournant triphasé-diphasé, selon un deuxième mode de réalisation de l'invention,
- la figure 5 est une vue en coupe d'une variante du transformateur de la figure 2, présentant plusieurs secondaires, et
- la figure 6 est une vue en coupe d'une variante du transformateur de la figure 4, présentant plusieurs secondaires.

### Description détaillée de modes de réalisation

La **figure 2** est une vue en coupe d'un transformateur 10 selon un premier mode de réalisation de l'invention. Le transformateur 10 est un transformateur tournant triphasé-diphasé.

Le transformateur 10 comprend deux transformateurs tournants monophasés, à savoir un transformateur 11 et un transformateur 21.

Le transformateur 11 comprend :
- un corps 12 en matériau ferromagnétique, en forme d'anneau d'axe A, dans lequel est ménagé une encoche 14 ouverte vers l'axe A,
- une bobine 16 torique d'axe A de n'₁ spires, dans l'encoche 14,
- un corps 13 en matériau ferromagnétique, en forme d'anneau d'axe A, entouré par le corps 12 par rapport à l'axe A, et dans lequel est ménagé une encoche 15 ouverte vers l'encoche 14, et
- une bobine 17 torique d'axe A de n₂ spires, dans l'encoche 15.

Les corps 12 et 13 sont mobiles en rotation l'un par rapport à l'autre, autour de l'axe A.

De manière correspondante, le transformateur 21 comprend :
- un corps 22 en matériau ferromagnétique, en forme d'anneau d'axe A, dans lequel est ménagé une encoche 24 ouverte vers l'axe A,
- une bobine 26 torique d'axe A de n₁ spires, dans l'encoche 24,
- un corps 23 en matériau ferromagnétique, en forme d'anneau d'axe A, entouré par le corps 22 par rapport à l'axe A, et dans lequel est ménagé une encoche 25 ouverte vers l'encoche 24, et
- une bobine 27 torique d'axe A de n₂ spires, dans l'encoche 25.

Le terme « torique » n'est pas utilisé dans le sens limitatif faisant référence à un solide engendré par la rotation d'un cercle autour d'un axe. Au contraire, comme dans les exemples représenté, la section d'une bobine torique peut être rectangulaire, notamment.

La bobine 26 est composées de deux demi-bobines 26a et 26b présentant chacune n₁/2 spires. Les corps 22 et 23 sont mobiles en rotation l'un par rapport à l'autre, autour de l'axe A.

Dans le transformateur 10, les corps 12 et 22 ainsi que les bobines 16 et 26 sont fixes les uns par rapport aux autres. Les bobines 16 et 26 peuvent être reliées à une source triphasée. Les corps 12 et 22 ainsi que les bobines 16 et 26 font donc partie d'une partie triphasée 31 du transformateur 10. De même, les corps 13 et 23 ainsi que les bobines 17 et 27 sont fixes les uns par rapport aux autres. Les bobines 17 et 27 peuvent être reliées à une source diphasée. Les corps 13 et 23 ainsi que les bobines 17 et 27 font donc partie d'une partie diphasée 32 du transformateur 10.

La partie triphasée 31 et la partie diphasée 32 sont mobiles en rotation autour de l'axe A, l'une par rapport à l'autre. Par exemple, la partie triphasée 31 est un stator et la partie diphasée 32 est un rotor, ou inversement. En variante, la partie triphasée 31 et la partie diphasée 32 sont toutes les deux mobiles en rotation par rapport à un repère fixe non représenté.

Par ailleurs, le circuit magnétique du transformateur 11, formé par les corps 12 et 13, est séparé du circuit magnétique du transformateur 21, formé par les corps 22 et 23, par un espace 33. Autrement dit, les transformateurs 11 et 12 sont ségrégues magnétiquement.

La figure 2 représente également le noyau magnétique 18 du transformateur 11 et le noyau magnétique 28 du transformateur 21. Par « noyau magnétique », on entend une partie du circuit magnétique dans laquelle le flux de même sens créé par une bobine est le plus important.

La **figure 3A** est un schéma électrique qui représente la connexion des bobines 16 et 26.

Sur la figure 3A, on note :
- Ap, Bp et Cp : les terminaux des bobines 16, 26b et 26a, respectivement, reliés au réseau triphasé,
- Oap, Obp, Ocp : les terminaux des bobines 16, 26b et 26a, respectivement, opposé aux terminaux Ap, Bp et Cp,
- Iap, Ibp et Icp : les courants triphasés entrant aux terminaux Ap, Bp et Cp, respectivement,
- Pa : le potentiel magnétique dans le noyau magnétique 18, correspondant au courant Iap,
- Pb : le potentiel magnétique dans le noyau magnétique 28, correspondant au courant Ibp, et
- Pc : le potentiel magnétique dans le noyau magnétique 28, correspondant au courant Icp,

Comme représenté sur la figure 3A, le terminal Oap de la bobine 16 est relié aux terminaux Obp et Ocp des bobines 26b et 26c, qui constituent le point milieu de la bobine 26.

Par ailleurs, sur la figure 3A, on a représenté le sens de bobinage des bobines 16, 26a et 26b par un point noir, avec la convention suivante :
- Si le point noir est sur la gauche et que le courant entre du côté du point noir, le potentiel magnétique correspondant va vers la droite,
- Si le point noir est sur la gauche et que le courant entre du côté opposé au point noir, le potentiel magnétique correspondant va vers la gauche,
- Si le point noir est sur la droite et que le courant entre du côté du point noir, le potentiel magnétique correspondant va vers la droite,
- Si le point noir est sur la droite et que le courant entre du côté opposé au point noir, le potentiel magnétique correspondant va vers la gauche.

On constate donc que, compte tenu du sens de bobinage des bobines 26a et 26b, les potentiels magnétiques Pb et Pc dans le noyau magnétique 28 sont de sens opposés. La **figure 3B** représente une variante des sens de bobinage, qui permet également d'obtenir des potentiels magnétiques Pb et Pc de sens opposés.

Ci-après, on note V₁, I₁, V₂ et I₂ les tensions et courants diphasés dans les bobines 17 et 27.

On constate que le transformateur 10 est un transformateur tournant triphasé-diphasé à connexion Scott. De manière similaire au transformateur 1 fixe triphasé-diphasé à connexion Scott de la figure 1, les tensions primaires sont en quadratures, il en est de même pour les tensions secondaires V₁ et V₂.

Pour un rapport n'₁= (√3 / 2) n₁, les tensions secondaires V₁ et V₂ sont de même valeur et sont en quadrature. Le rapport des courants est donné par : $\frac{{I}_{pc}}{{I}_{2}} = \frac{2}{\sqrt{3}} \frac{{n}_{2}}{{n}_{1}}$

L'équilibrage des résistances s'effectue en choisissant les sections des matériaux conducteurs des bobines 16, 26a et 26b de manière appropriée : les sections des bobines 26a et 26b sont égales si leur éloignement moyen par rapport à l'axe de rotation est égal. La section de la bobine 16 est $\sqrt{3}$ fois celle des bobines 26a et 26b pour un éloignement moyen égal par rapport à l'axe de rotation. En effet, si l'on désire conserver l'équilibre des résistances au niveau des phases, celle qui est plus longue doit aussi avoir une section plus importante afin de compenser sa longueur plus importante. Le couplage magnétique effectué par le circuit magnétique du transformateur 21 tournant monophasé possédant deux phases permet d'avoir un coefficient de couplage $\sqrt{3}$ sur les flux créés par rapport à un transformateur monophasé par phase. Ce coefficient permet soit de réduire le nombre de tours de bobine par phase, soit de diminuer le courant magnétisant absorbé.

Le transformateur 10 présente plusieurs avantages. Il permet de transférer de l'énergie ou des signaux entre une source triphasée et une source diphasée dans des repères tournants l'un par rapport à l'autre, sans contact et de manière équilibrée. De plus, le volume et la masse du transformateur 10, correspondant aux volumes et aux masses des deux transformateurs 11 et 21 tournants monophasés, peut être réduit par rapport à la solution à trois transformateurs citée en introduction, dans laquelle la transformation triphasée-diphasée est réalisée par un premier transformateur fixe, puis le changement de repère est réalisé par deux transformateurs tournants monophasés. Enfin, il nécessite uniquement des bobines toriques d'axe A de structure particulièrement simple.

Sur la figure 2, les bobines 26a et 26b sont représentées l'une à côté de l'autre mais d'autres positions peuvent convenir. Par exemple, dans l'encoche 24, les bobines 26a et 26b peuvent être l'une à côté de l'autre dans la direction axiale, l'une autour de l'autre par rapport à l'axe A, ou mêlées l'une à l'autre.

Le transformateur 10 peut être considéré comme une variante « en U » dans laquelle la partie triphasée entoure la partie diphasée par rapport à l'axe A. En variante, la partie diphasée peut entourer la partie triphasée par rapport à l'axe A.

La figure 4 est une vue en coupe d'un transformateur 110 selon un deuxième mode de réalisation de l'invention. Le transformateur 110 est un transformateur tournant triphasé-diphasé, et peut être considéré comme une variante « en E » ou « en Pot » du transformateur 10 « en U ». Dans cette variante, la partie triphasée et la partie diphasée sont situées l'une à côté de l'autre dans la direction de l'axe A, et les encoches 14 et 15 sont ouvertes l'une vers l'autre dans la direction de l'axe A. Sur la figure 4, les mêmes références que sur la figure 2 sont utilisées pour désigner les éléments correspondants, sans risque de confusion, et une description détaillée n'est donc pas nécessaire.

De manière connue dans le domaine des transformateurs, un transformateur peut comprendre plusieurs secondaires. Ainsi, un transformateur conforme à l'invention peut comprendre, au primaire, une partie triphasée du type de la partie triphasée 31 du transformateur 10 ou 110 et, au secondaire, une partie secondaire diphasée du type de la partie diphasée 32 du transformateur 10 ainsi qu'au moins un ensemble de bobines triphasées ou diphasées supplémentaire.

Cela permet d'alimenter de manière équilibrée, à partir d'une source triphasée, un nombre quelconque de charges. Par exemple, pour alimenter 11 charges, on peut utiliser trois charges sur le secondaire triphasé et deux charges sur le secondaire diphasé (11 = 3^{∗}3 + 2).

La figure 5 représente un exemple de transformateur 210 à plusieurs secondaires. Le transformateur 210 peut être considéré comme une variante du transformateur 10 comprenant en outre, au secondaire, un ensemble de bobines triphasées. Les éléments correspondants à des éléments du transformateur 10 sont désignés par les mêmes références, sans risque de confusion. Le transformateur 210 comprend un outre une bobine 40 torique d'axe A de n'₃ spires, dans l'encoche 15, et une bobine 41 torique d'axe A de n₃ spires, dans l'encoche 25. La bobine 41 est composée de deux demi-bobines 41a et 41b de n3/2 spires chacune. La connexion des bobines 40, 41a et 41b entre elles et à la source triphasée secondaire se fait de manière correspondante à la connexion des bobines 16, 26a et 26b.

De manière correspondante, la figure 6 représente un autre exemple de transformateur 310 à plusieurs secondaires. Le transformateur 310 peut être considéré comme une variante du transformateur 110 comprenant en outre, au secondaire, un ensemble de bobines triphasées. Les éléments correspondants à des éléments du transformateur 110 sont désignés par les mêmes références, sans risque de confusion. Le transformateur 310 comprend en outre une bobine 50 torique d'axe A de n'₃ spires, dans l'encoche 15, et une bobine 51 torique d'axe A de n₃ spires, dans l'encoche 25. La bobine 51 est composée de deux demi-bobines 51a et 51b de n3/2 spires chacune. La connexion des bobines 50, 51a et 51b entre elles et à la source triphasée secondaire se fait de manière correspondante à la connexion des bobines 16, 26a et 26b.

## Revendications

1. Transformateur (10, 110, 210, 310) tournant triphasé-diphasé comprenant un premier transformateur (11) tournant monophasé et un deuxième transformateur (21) tournant monophasé, ledit premier transformateur (11) comprenant un premier corps (12) en matériau ferromagnétique délimitant une première encoche (14) annulaire d'axe A, une première bobine (16) torique d'axe A de n'₁ spires dans la première encoche (14), un deuxième corps (13) en matériau ferromagnétique délimitant une deuxième encoche (15) annulaire d'axe A ouverte vers ladite première encoche (14), et une deuxième bobine (17) torique d'axe A de n₂ spires dans la deuxième encoche (15),
ledit deuxième transformateur (21) comprenant un troisième corps (22) en matériau ferromagnétique délimitant une troisième encoche (24) annulaire d'axe A, une troisième bobine (26) torique d'axe A de n₁ spires dans la troisième encoche (24), un quatrième corps (23) en matériau ferromagnétique délimitant une quatrième encoche (25) annulaire d'axe A ouverte vers ladite troisième encoche (24), et une quatrième bobine (27) torique d'axe A de n₂ spires dans la quatrième encoche (25),
dans lequel un terminal (Oap) de la première bobine (16) est relié au point milieu (Obp, Ocp) de la troisième bobine (26),
ledit premier corps (12), ladite première bobine (16), ledit troisième corps (22) et ladite troisième bobine (26) étant fixe les uns par rapport aux autres et formant une partie triphasée (31) du transformateur (10),
ledit deuxième corps (13), ladite deuxième bobine (17), ledit quatrième corps (23) et ladite quatrième bobine (27) étant fixe les uns par rapport aux autres et formant une partie diphasée (32) du transformateur (10), ladite partie triphasée (31) et ladite partie diphasée (32) étant mobiles en rotation autour de l'axe A, l'une par rapport à l'autre.

2. Transformateur (10, 110, 210, 310) selon la revendication 1, dans lequel n'₁= (V3 / 2) n₁.

3. Transformateur (10, 110, 210, 310) selon l'une des revendications 1 et 2, dans lequel le rapport entre la section du matériau conducteur électrique de la première bobine (16) et la section du matériau conducteur électrique de la troisième bobine (26) est égal à √3.

4. Transformateur (10, 110, 210, 310) selon l'une des revendications 1 à 3, dans lequel ladite troisième bobine (26) comprend une première demi-bobine (26a) et une deuxième demi-bobine (26b) séparées par ledit point milieu (Obp, Ocp), les sens de bobinages desdites demi-bobines (26a, 26b) correspondant, pour des courants (Ibp, Icp) entrant par les terminaux (Bp, Cp) de la troisième bobine (26), à des potentiels magnétiques de sens opposés (Pb, Pc).

5. Transformateur (210, 310) selon l'une des revendications 1 à 4, comprenant en outre au moins un ensemble de bobines triphasées ou diphasées supplémentaires.

6. Transformateur (10, 210) selon l'une des revendications 1 à 5, dans lequel la partie triphasée (31) entoure la partie diphasée (32) par rapport à l'axe A ou inversement.

7. Transformateur (110, 310) selon l'une des revendications 1 à 5, dans lequel la partie triphasée (31) et la partie diphasée (32) sont situées l'une à côté de l'autre dans la direction de l'axe A.

## Patentansprüche

1. Dreiphasen-Zweiphasen-Drehtransformator (10, 110, 210, 310), umfassend einen ersten Einphasen-Drehtransformator (11) und einen zweiten Einphasen-Drehtransformator (21),
wobei der erste Transformator (11) einen ersten Körper (12) aus ferromagnetischem Material, der eine erste ringförmige Nut (14) der Achse A begrenzt, eine erste torische Spule (16) der Achse A mit n'₁ Windungen in der ersten Nut (14), einen zweiten Körper (13) aus ferromagnetischem Material, der eine zweite ringförmige Nut (15) der Achse A begrenzt, die zu der ersten Nut (14) hin offen ist, und eine zweite torische Spule (17) der Achse A mit n₂ Windungen in der zweite Nut (15) aufweist,
wobei der zweite Transformator (21) einen dritten Körper (22) aus ferromagnetischem Material, der eine dritte ringförmige Nut (24) der Achse A begrenzt, eine dritte torische Spule (26) der Achse A mit n₁ Windungen in der dritten Nut (24), einen vierten Körper (23) aus ferromagnetischem Material, der eine vierte ringförmige Nut (25) der Achse A begrenzt, die zu der dritten Nut (24) hin offen ist, und eine vierte torische Spule (27) der Achse A mit n₂ Windungen in der vierten Nut (25) aufweist,
wobei ein Anschluss (Oap) der ersten Spule (16) mit dem Mittelpunkt (Obp, Ocp) der dritten Spule (26) verbunden ist,
wobei der erste Körper (12), die erste Spule (16), der dritte Körper (22) und die dritte Spule (26) relativ zueinander ortsfest sind und einen Dreiphasenteil (31) des Transformators (10) bilden,
wobei der zweite Körper (13), die zweite Spule (17), der vierte Körper (23) und die vierte Spule (27) relativ zueinander ortsfest sind und einen Zweiphasenteil (32) des Transformators (10) bilden, wobei der Dreiphasenteil (31) und der Zweiphasenteil (32) um die Achse A relativ zueinander drehbeweglich sind.

2. Transformator (10, 110, 210, 310) nach Anspruch 1, wobei n'₁ = (√3/2) n₁.

3. Transformator (10, 110, 210, 310) nach einem der Ansprüche 1 und 2, wobei das Verhältnis zwischen dem Abschnitt des elektrisch leitfähigen Materials der ersten Spule (16) und dem Abschnitt des elektrisch leitfähigen Materials der dritten Spule (26) gleich √3 ist.

4. Transformator (10, 110, 210, 310) nach einem der Ansprüche 1 bis 3, wobei die dritte Spule (26) eine erste Halbspule (26a) und eine zweite Halbspule (26b) aufweist, die durch den Mittelpunkt (Obp, Ocp) getrennt sind, wobei die Wickelrichtungen der Halbspulen (26a, 26b) für Ströme (Ibp, Icp), die durch die Anschlüsse (Bp, Cp) der dritten Spule (26) eintreten, magnetischen Potentialen von entgegengesetzten Richtungen (Pb, Pc) entsprechen.

5. Transformator (210, 310) nach einem der Ansprüche 1 bis 4, ferner umfassend mindestens einen Satz von zusätzlichen Dreiphasen- oder Zweiphasenspulen.

6. Transformator (10, 210) nach einem der Ansprüche 1 bis 5, wobei der Dreiphasenteil (31) den Zweiphasenteil (32) in Bezug auf die Achse A oder umgekehrt umgibt.

7. Transformator (110, 310) nach einem der Ansprüche 1 bis 5, wobei der Dreiphasenteil (31) den Zweiphasenteil (32) in Richtung der Achse A nebeneinander angeordnet sind.

## Claims

1. A three-phase/two-phase rotary transformer (10, 110, 210, 310), comprising a first single-phase rotary transformer (11) and a second single-phase rotary transformer (21),
said first transformer (11) comprising a first body (12) made of ferromagnetic material defining a first annular slot (14) of axis A, an n'₁-turn first toroidal coil (16) of axis A in the first slot (14), a second body (13) made of ferromagnetic material defining a second annular slot (15) of axis A that is open towards said first slot (14), and an n₂-turn second toroidal coil (17) of axis A in the second slot (15);
said second transformer (21) comprising a third body (22) made of ferromagnetic material defining a third annular slot (24) of axis A, an n₁-turn third toroidal coil (26) of axis A in the third slot (24), a fourth body (23) made of ferromagnetic material defining a fourth annular slot (25) of axis A that is open towards said third slot (24), and an n₂-turn fourth toroidal coil (27) of axis A in the fourth slot (25),
wherein one terminal (Oap) of the first coil (16) is connected to the midpoint (Obp, Ocp) of the third coil (26),
said first body (12), said first coil (16), said third body (22), and said third coil (26) being stationary relative to one another and forming a three-phase portion (31) of the transformer (10),
said second body (13), said second coil (17), said fourth body (23), and said fourth coil (27) being stationary relative to one another and forming a two-phase portion (32) of the transformer (10), and
said three-phase portion (31) and said two-phase portion (32) being movable in rotation about the axis A relative to each other.

2. A transformer (10, 110, 210, 310) according to claim 1, wherein n'₁ = (√3/2)n₁.

3. A transformer (10, 110, 210, 310) according to claim 1 or claim 2, wherein the ratio between the section of the electrically conductive material of the first coil (16) and the section of the electrically conductive material of the third coil (26) is equal to √3.

4. A transformer (10, 110, 210, 310) according to any one of claims 1 to 3, wherein said third coil (26) comprises a first half-coil (26a) and a second half-coil (26b) that are joined together by said midpoint (Obp, Ocp), the winding directions of said half-coils (26a, 26b) corresponding to magnetic potentials of opposite directions (Pb, Pc) for currents (Ipb, Icp) entering via the terminals (Bp, Cp) of the third coil (26).

5. A transformer (210, 310) according to any one of claims 1 to 4, further including at least one set of additional three-phase or two-phase coils.

6. A transformer (10, 210) according to any one of claims 1 to 5, wherein the three-phase portion (31) surrounds the two-phase portion (32) relative to the axis A, or vice versa.

7. A transformer (110, 310) according to any one of claims 1 to 5, wherein the three-phase portion (31) and the two-phase portion (32) are situated one beside the other in the direction of the axis A.
